# EUROPÄISCHE PATENTSCHRIFT

(11) **EP 1 183 112 B1**
(45) Veröffentlichungstag und Bekanntmachung des Hinweises auf die Patenterteilung: **28.07.2004**
(21) Anmeldenummer: 00917066.3
(22) Anmeldetag: 10.04.2000
(51) Int. Cl.: B08B 9/24, B08B 3/14

(54) **ETIKETTENABSCHEIDER FÜR FLASCHENREINIGUNGSMASCHINEN**
LABEL SEPARATOR FOR BOTTLE PURIFYING MACHINES
DISPOSITIF DE SEPARATION D'ETIQUETTES POUR MACHINES DE LAVAGE DE BOUTEILLES

(30) Priorität: 10.04.1999 DE 19916230
(43) Veröffentlichungstag der Anmeldung: 06.03.2002
(73) Patentinhaber: SIG Simonazzi Germany GmbH, 22297 Hamburg (DE)
(72) Erfinder: GROT, Uwe, D-22395 Hamburg (DE); NEUMANN, Bernd, D-22149 Hamburg (DE)
(74) Vertreter: Vonnemann, Gerhard, Dr.-Ing.
(86) Internationale Anmeldenummer: PCT/EP2000/003188
(87) Internationale Veröffentlichungsnummer: WO 2000/061307

(56) Entgegenhaltungen:
- DE-A- 19 502 272
- FR-A- 1 090 784

## Beschreibung

Die Erfindung betrifft einen Etikettenabscheider für Flaschenreinigungsmaschinen, bei denen die zu reinigenden Flaschen mittels Transportvorrichtungen in Hauptdurchlaufrichtung der Reinigungsmaschinen transportiert und in hintereinander angeordnete, mit

Reinigungsflüssigkeit gefüllte Tauchbäder eingetaucht werden, in denen Flaschenetiketten abgelöst und zur Abscheidung aus den jeweiligen Reinigungsflüssigkeiten zu beweglichen Siebbändern gespült werden, die die Flaschenetiketten zurückhalten und aus den Abscheidungsbereichen herausfördern, wobei zumindest eines der Siebbänder mit Hauptförderrichtung im wesentlichen gleichläufig oder gegenläufig zur Hauptdurchlaufrichtung der Reinigungsmaschine angeordnet ist und die Abscheidungsbereiche von mindestens zwei Tauchbädern umfaßt, wobei die abgeschiedenen Flaschenetiketten an einer zentralen Stelle von dem oder den Siebbändern abwerfbar sind.

Ein Etikettenabscheider vergleichbarer Art ist z.B. aus der DE-A-195 02 272 bekannt.

Bei bekannten Flaschenreinigungsmaschinen durchlaufen die Flaschen mehrere in Hauptdurchlaufrichtung der Reinigungsmaschine hintereinander angeordnete Tauchbäder mit Reinigungsflüssigkeit, insbesondere Laugenbäder, in denen sie untergetaucht und der Lauge ausgesetzt werden. Dabei wird der Leim, der auf den Flaschen klebenden Etiketten gelöst, wodurch die Flaschenetiketten in die Reinigungsflüssigkeit gelangen und mit dieser weggespült werden. Da die Etiketten unterschiedlich fest an den Flaschen haften, kann die Ablösung mehr oder weniger lange dauern. Man kann daher nicht genau vorherbestimmen, in welchem Tauchbad ein Etikett abgelöst wird. Im allgemeinen fallen im ersten Tauchbad die meisten Flaschenetiketten an, während ihre Zahl in den nachfolgenden Tauchbädern geringer wird.

Da die Flaschenetiketten auf die Dauer nicht in den Tauchbädern verbleiben können, müssen sie entfernt werden. Da andererseits die Reinigungsflüssigkeiten aus verschiedenen Tauchbädern nicht miteinander vermischt werden sollen, muß die Entfernung der Etiketten aus jedem einzelnen Tauchbad getrennt erfolgen.

Es sind daher bereits Etikettenabscheidevorrichtungen bekannt, bei denen für jedes Tauchbad der Reinigungsmaschine ein eigenes, in sich geschlossenes Siebband vorgesehen ist, das neben dem jeweiligen Tauchbad quer zur Hauptdurchlaufrichtung der Reinigungsmaschine umläuft. Die etikettenhaltige Lauge wird mittels Propeller-Umwälzpumpen mit großen Volumenleistungen und niedrigen Drücken direkt den umlaufenden Siebbändern zugeführt, an denen sie hängenbleiben und somit aus der Lauge abgeschieden werden. Aufgrund des Umlaufs der Siebbänder werden die Etiketten aus dem Abscheidungsbereich herausgeführt und mittels rotierender Bürsten von den Siebbändern entfernt.

Die bekannten Etikettenabscheider haben den Nachteil, daß die ausgetragenen Etiketten an mehreren Stellen, nämlich an jedem einzelnen, mit einem Etikettenabscheider versehenen Laugenbad anfallen. Da die Flaschenetiketten letztendlich zusammen entsorgt werden sollen, muß man sie an zentraler Stelle zusammenführen. Für diesen Zweck sind üblicherweise Fördereinrichtungen vorgesehen, die die anfallenden Flaschenetiketten von den einzelnen Etikettenabscheidern zu einer zentralen Entsorgungsstelle fördern, wo sie in einen Container oder eine Etikettenpresse eingeleitet werden. Nachteilig an dieser Lösung ist der erhebliche Zusatzaufwand für die genannte Fördereinrichtung, die außerdem einen nicht unbeträchtlichen zusätzlichen Einbauraum erfordert. Schwerer noch wiegt aber der Nachteil, daß jeder einzelne Etikettenabscheider einen Antrieb und eine Einrichtung zum Abwurf der Etiketten, beispielsweise eine rotierende Bürste oder eine Abduscheinrichtung, erfordert.

Aus der DE-A 195 02 272 ist ein Etikettenabscheider bekannt, bei dem die Etiketten an mehreren Stellen eines Hauptlaugenbades abgesaugt und mehreren separaten Abscheidern zugeführt werden, die jeweils ein Siebband aufweisen. Auch diese Anordnung ist aufwendig.

Aus der FR-A 10 90 784 ist ein Etikettenabscheider bekannt, bei dem die Lauge eines Tauchbades über ein Siebband geführt wird, welches die Etiketten aus dem Tauchbad herausfördert. Genauso wie die im vorangehenden Absatz beschriebene Anordnung wird hier aber nur ein einziges Tauchbad von Etiketten befreit. Bei mehreren Tauchbädern wäre eine Vielzahl von Abscheidern einzusetzen, wodurch wieder ein erheblicher Aufwand entsteht.

Aufgabe der Erfindung ist es, einen Etikettenabscheider für Flaschenreinigungsmaschinen anzugeben, mit dem die Etiketten von zwei oder mehr Tauchbädern bei geringerem baulichen Aufwand abscheidbar sind als bei bekannten Etikettenabscheidevorrichtungen.

Die erfindungsgemäße Lösung dieser Aufgabe besteht darin, daß das Siebband die Abscheidungsbereiche aller mit Flaschenetiketten wesentlich belasteten Tauchbäder durchlaufend ausgebildet ist, wobei die abgeschiedenen Flaschenetiketten an zentraler Stelle im Bereich des ersten Tauchbades abwerfbar sind. Bei dieser Ausführungsform sammelt das einzige Siebband sämtliche abgeschiedenen Flaschenetiketten ein. Dabei ist es vorteilhaft, wenn die in Hauptdurchlaufrichtung der Reinigungsmaschine weiter hinter liegenden Tauchbäder von dem durchlaufenden Siebband zuerst "bedient" werden, denn die meisten Flaschenetiketten fallen im ersten Tauchbad an, welches von dem gegenläufigen Siebband zuletzt erreicht wird, bevor die Flaschenetiketten an der zentralen Sammelstelle abgeworfen werden.

Bei dem erfindungsgemäßen Etikettenabscheider dient das Siebband nicht nur zum Abscheiden und Herausführen der Etiketten aus den Abscheidungsbereichen, sondern gleichzeitig als Fördereinrichtung zum Sammeln der Flaschenetiketten an zentraler Stelle, an der sämtliche Etiketten aus allen Tauchbädern zentral gesammelt und entsorgt werden können. Dies hat den Vorteil, daß der Aufwand für einen besonderen Sammelförderer eingespart werden kann.

Weiterhin können zumindest ein Antrieb und eine Einrichtung zum Abwurf der Etiketten, in den meisten Anwendungsfällen eine Vielzahl davon, eingespart werden, die für jedes einzelne Siebband erforderlich wären, denn der erfindungsgemäße Etikettenabscheider arbeitet mit einem einzigen oder höchstens mit zwei Siebbändern. Die erfindungsgemäß angeordneten Siebbänder können aufgrund der Maßnahme, daß ihre Hauptförderrichtung gleichläufig zur Hauptdurchlaufrichtung der Reinigungsmaschine erfolgt, auf einfache Weise die Förderfunktion mit übernehmen, im Gegensatz zu den bekannten Etikettenabscheidevorrichtungen, bei denen die Hauptförderrichtung der Siebbänder quer zur Hauptdurchlaufrichtung der Reinigungsmaschine angeordnet ist.

Zur Vermeidung einer Überbelastung des Siebbandes mit Flaschenetiketten und zur Steigerung der Austragungsgeschwindigkeit wird eine zweite Ausführungsform der Erfindung vorgeschlagen, bei der zwei Siebbänder vorgesehen sind, von denen ein erstes Siebband den Abscheidungsbereich des mit Flaschenetiketten am höchsten belasteten, ersten Tauchbades mit Hauptförderrichtung im wesentlichen gleichläufig zur Hauptdurchlaufrichtung der Reinigungsmaschine und ein zweites Siebband die Abscheidungsbereiche der übrigen, mit Flaschenetiketten belasteten Tauchbäder mit entgegengesetzter
Hauptförderrichtung durchläuft, wobei die abgeschiedenen Flaschenetiketten an zentraler Stelle im Annäherungsbereich der beiden Siebbänder abwerfbar sind. Bei dieser Ausführungsform ist das erste Siebband allein dem ersten Tauchbad zugeordnet, wobei es mit der Austragung der hier anfallenden großen Mengen von Flaschenetiketten ausgelastet ist. Das zweite Siebband sammelt die Flaschenetiketten der übrigen Tauchbäder ein, in denen jeweils weit weniger Etiketten anfallen als im ersten Tauchbad. Da die beiden Siebbänder in entgegengesetzte Hauptförderrichtungen laufen, führen sie die Flaschenetiketten aus entgegengesetzten Richtungen an einer zentralen Stelle zusammen, wo sie aufeinandertreffen.

In bevorzugter Ausgestaltung der Erfindung ist vorgesehen, daß das oder die Siebbänder und die Abscheidungsbereiche in seitlich neben den Tauchbädern vorgesehenen Seitenkammern angeordnet sind, die in Hauptförderrichtung aufeinanderfolgen. Damit liegen die für die Abscheidung der Flaschenetiketten vorgesehenen Seitenkammern unmittelbar neben den zugehörigen Tauchbädern, so daß der Fertigungsaufwand und die Länge der Fließwege für die Reinigungsflüssigkeit minimiert werden.

In vorteilhafter Weiterbildung der Erfindung wird empfohlen, daß sich die Seitenkammern in vertikaler Richtung vom Austritt der mit abgespülten Etiketten durchsetzten Lauge bis zum oberen Rand der Tauchbäder erstrecken, daß das Siebband in die Seitenkammern muldenförmig eintaucht und beim Übergang von einer Seitenkammer zur nächsten über die angrenzenden Kammerwände verläuft.

Zum Abscheiden der Flaschenetiketten benötigen die Seitenkammern nur einen Teil der vertikalen Ausdehnung der Tauchbäder. Da die Seitenkammern andererseits mit den Tauchbädern bezüglich der Reinigungsflüssigkeit kommunizieren, muß ihr oberer Rand in etwa mit dem der Tauchbäder übereinstimmen, um ein Herauslaufen der Reinigungsflüssigkeit zu verhindern. Durch die Führung des Siebbandes von einer Seitenkammer zur nächsten über die angrenzenden Kammerwände wird ein unerwünschtes Vermischen der Reinigungsflüssigkeiten der einzelnen Tauchbäder vermieden. Die muldenförmige Führung erlaubt dabei ein besonders vorteilhaftes Durchströmen der Reinigungsflüssigkeit, wobei der freie Zulauf der etikettenbelasteten Reinigungsflüssigkeit horizontal über große Durchflußquerschnitte, dann vertikal von oben nach unten durch den muldenförmigen Abschnitt des Siebbandes erfolgt und schließlich die etikettenfreie Reinigungsflüssigkeit unterhalb des Siebbandes mittels einer Pumpe in das Tauchbad zurückgeführt wird.

In weiterer Ausgestaltung der Erfindung ist vorgesehen, daß die zentrale Abwurfstelle mit einer oder zwei rotierenden Bürsten zum Ablösen der Flaschenetiketten von dem einen oder beiden Siebbändern, einem gemeinsamen Fallschacht und einem gemeinsamen Sammelbehälter oder Etikettenpresse versehen ist.

Ein Ausführungsbeispiel der Erfindung wird nachfolgend anhand der Zeichnungen näher erläutert.

Die Figuren zeigen im einzelnen:
- Figur 1:: eine Seitenansicht eines erfindungsgemäßen Etikettenabscheiders in schematischer, teilweise geschnittener Darstellung gemäß Linie B-B von Figur 3;
- Figur 2:: einen Schnitt durch eine Flaschenreinigungsmaschine gemäß Linie A-A von Figur 3, wobei die Lage der nicht in der Schnittebene liegenden Seitenkammern des Etikettenabscheiders durch den Rahmen D angedeutet ist;
- Figur 3:: eine Draufsicht auf die in Figur 2 gezeigte Flaschenreinigungsmaschine mit Etikettenabscheider in schematischer Darstellung;
- Figur 4:: einen Schnitt gemäß Linie C-C von Figur 1 bzw. Figur 3.

Der in den Figuren 1 und 4 dargestellte Etikettenabscheider 1 ist für eine in den Figuren 2 und 3 dargestellte Flaschenreinigungsmaschine bestimmt. Wie man am besten in Figur 2 erkennt, werden die Flaschen mittels einer mit Flaschenkörben 2 bestückten Transportkette 3 im wesentlichen in Hauptdurchlaufrichtung 4 durch die Reinigungsmaschine transportiert und dabei nacheinander in Tauchbäder 5, 6, 7 eingetaucht. In den Tauchbädern 5, 6, 7 lösen sich die auf den Flaschen aufgeklebten Flaschenetiketten ab und werden von der Reinigungsflüssigkeit, im vorliegenden Beispiel einer Lauge, fortgespült. Die Tauchbäder 5, 6, 7 haben verschiedene Bereiche, von denen ein Zuflußbereich 8 und ein Abflußbereich 9 in den Figuren 2 und 4 bezeichnet sind. Wie man dort ebenfalls erkennt, werden die dort befindlichen Flaschen 2 in Pfeilrichtung 10 von der Lauge umspült, wobei die nicht gezeigten Flaschenetiketten in den Abflußbereich 9 gelangen.

Wie man am besten in Figur 4 erkennt, werden die Flaschenetiketten mit der Lauge in Pfeilrichtung 11 zunächst horizontal und danach vertikal nach oben in einen Zulaufkanal 12 geschwemmt, durch den sie wiederum horizontal in Pfeilrichtung 13 jeweils in eine neben dem zugehörigen Tauchbad 5, 6, 7 angeordnete Seitenkammer 14, 15, 16 gelangen. In der jeweiligen Seitenkammer 14, 15, 16 fließt die Lauge in Pfeilrichtung 17 vertikal nach unten durch ein Siebband 18, 19 hindurch, welches die Flaschenetiketten festhält und damit aus der Lauge abscheidet. Die von Flaschenetiketten gereinigte Lauge fließt über einen Ablaufkanal 20 gemäß Pfeil 21 zunächst in horizontaler danach in vertikaler Richtung nach unten durch einen Pumpenkanal 22, in dem eine Propellerpumpe 23 angeordnet ist, die durch einen Motor 24 angetrieben wird. Im weiteren Verlauf gelangt die Lauge in Pfeilrichtung 25 zurück in den Zuflußbereich 8 des jeweiligen Tauchbades 5, 6, 7. Die Propellerpumpe 23 erzeugt nur einen geringen Druckunterschied, so daß die Reinigungslauge deren Flüssigkeitsstand in Figur 4 durch die Linie 26 angedeutet ist, mit großen Volumenströmen über große Strömungsquerschnitte gefördert wird.

Wie man am besten in Figur 1 erkennt, ist das erste Siebband 18 im Abscheidungsbereich zwischen Zulaufkanal 12 und Ablaufkanal 20 muldenförmig ausgebildet. Seine Hauptförderrichtung 27 ist parallel zur Hauptdurchlaufrichtung 4 der Reinigungsmaschine ausgerichtet. Die zugehörige Seitenkammer 14 ist dem ersten Tauchbad 5 zugeordnet, in dem die meisten Flaschenetiketten abgelöst werden. Auf die Seitenkammer 14 folgen in Hauptförderrichtung 4 der Reinigungsmaschine die Seitenkammern 15 und 16, welche den Tauchbädern 6 und 7 zugeordnet sind.

Das zweite Siebband 19 ist zum ersten Siebband 18 gegenläufig angeordnet. Seine Hauptförderrichtung 28 ist antiparallel zur Hauptdurchlaufrichtung 4 ausgerichtet. Das zweite Siebband 9 hat zwei oder mehr muldenförmige Bereiche, einen in der Seitenkammer 15 und den anderen in der Seitenkammer 16, jeweils zwischen den Zulaufkanälen 12 und Ablaufkanälen 20, wobei das Siebband 19 also die beiden den Tauchbädern 6 und 7 zugeordneten Abscheidungsbereiche umfaßt. Um ein Vermischen der Reinigungslaugen in den beiden Seitenkammern 15 und 16 zu vermeiden, ist das zweite Siebband 19 über die aneinandergrenzenden Kammerwände 29 hinweggeführt.

Die Flaschenetiketten werden von den Siebbändern 18, 19 in entgegengesetzte Richtungen 27, 28 gefördert, bis sie den Annäherungsbereich 30 zwischen den beiden Seitenkammern 14, 15 erreichen. Im Annäherungsbereich 30 verläuft ein Abschnitt 18a des ersten Siebbandes 18 und ein Abschnitt 19a des zweiten Siebbandes 19 annähernd vertikal nach unten bis zu einer zentralen Abwurfstelle 31. Rechts und links von der zentralen Abwurfstelle 31 ist jeweils eine rotierende Bürste 32, 33 zum Ablösen der Flaschenetiketten von den Siebbändern 18, 19 angeordnet. Von der Abwurfstelle 31 aus fallen die Flaschenetiketten in einen gemeinsamen Fallschacht 34, der sie zu einer Etikettenpresse 35 weiterleitet.

Die Siebbänder 18, 19 werden unterhalb der jeweiligen Seitenkammer 14 bzw. 15, 16 entgegen der jeweiligen Hauptförderrichtung 27, 28 zurückgeführt, wobei jeweils ein Langenausgleichsbereich 18b, 19b vorgesehen ist. Schließlich werden die Siebbänder 18, 19 in weiteren Abschnitten 18c, 19c im wesentlichen vertikal nach oben zu ihren Ausgangspunkten 36 bzw. 37 zurückgeführt.

In der beschriebenen Etikettenabscheideranordnung können die in den Tauchbädern 5, 6, 7 anfallenden Etikettenmengen auf kürzestem Wege ausgetragen werden, ohne daß ein Siebband 18, 19 durch die nachfolgend ausgetragenen Etiketten überlastet ist.

Da die Etikettenabscheider und ihre Antriebe auch von der Maschinenseite über eine dafür vorgesehene Laufbühne 38 gut zugänglich sind, kann eine zusätzliche Laufbühne vor den Etikettenabscheidern entfallen.

Die an der zentralen Stelle 31 anfallenden Etiketten werden in der Etikettenpresse 35 zusammengepreßt und können dann auf einfache Weise und bequem entsorgt werden.

### Bezugszeichenliste

- 1: Etikettenabscheider
- 2: Flaschenkörbe
- 3: Transportkette
- 4: Hauptdurchlaufrichtung
- 5: Tauchbad
- 6: Tauchbad
- 7: Tauchbad
- 8: Zuflußbereich
- 9: Abflußbereich
- 10: Pfeilrichtung
- 11: Pfeilrichtung
- 12: Zulaufkanal
- 13: Pfeilrichtung
- 14: Seitenkammer
- 15: Seitenkammer
- 16: Seitenkammer
- 17: Pfeilrichtung
- 18: Siebband
- 18a: Abschnitt
- 18b: Längenausgleichsbereich
- 18c: Abschnitt
- 19: Siebband
- 19a: Abschnitt
- 19b: Längenausgleichsbereich
- 19c: Abschnitt
- 20: Ablaufkanal
- 21: Pfeilrichtung
- 22: Pumpenkanal
- 23: Propellerpumpe
- 24: Motor
- 25: Pfeilrichtung
- 26: Linie
- 27: Hauptförderrichtung
- 28: Hauptförderrichtung
- 29: Kammerwände
- 30: Annäherungsbereich
- 31: Abwurfstelle
- 32: Bürste
- 33: Bürste
- 34: Fallschacht
- 35: Etikettenpresse
- 36: Ausgangspunkt
- 37: Ausgangspunkt
- 38: Laufbühne

## Patentansprüche

1. Etikettenabscheider für Flaschenreinigungsmaschinen, bei denen die zu reinigenden Flaschen mittels Transportvorrichtungen (3) in Hauptdurchlaufrichtung (4) der Reinigungsmaschinen transportiert und in hintereinander angeordnete, mit Reinigungsflüssigkeit gefüllte Tauchbäder (5, 6, 7) eingetaucht werden, in denen Flaschenetiketten abgelöst und zur Abscheidung aus den jeweiligen Reinigungsflüssigkeiten zu beweglichen Siebbändern (18, 19) gespült werden, die die Flaschenetiketten zurückhalten und aus den Abscheidungsbereichen herausfördern, wobei zumindest eines der Siebbänder (18, 19) mit Hauptförderrichtung (27, 28) im wesentlichen gleichläufig oder gegenläufig zur Hauptdurchlaufrichtung (4) der Reinigungsmaschine angeordnet ist und die Abscheidungsbereiche von mindestens zwei Tauchbädern (5, 6, 7) umfaßt, wobei die abgeschiedenen Flaschenetiketten an einer zentralen Stelle (31) von dem oder den Siebbändern (18, 19) abwerfbar sind, **dadurch gekennzeichnet, daß** das Siebband (19) die Abscheidungsbereiche aller mit Flaschenetiketten wesentlich belasteten Tauchbäder (5, 6, 7) durchlaufend ausgebildet ist, wobei die abgeschiedenen Flaschenetiketten an zentraler Stelle im Bereich des ersten Tauchbades (5) abwerfbar sind.

2. Etikettenabscheider nach Anspruch 1, **dadurch gekennzeichnet, daß** zwei gegenläufige Siebbänder (18, 19) vorgesehen sind, von denen ein erstes Siebband (18) den Abscheidungsbereich des mit Flaschenetiketten am höchsten belasteten ersten Tauchbades (5) mit Hauptförderrichtung (27) im wesentlichen gleichläufig zur Hauptdurchlaufrichtung (4) der Reinigungsmaschine und ein zweites Siebband (19) die Abscheidungsbereiche der übrigen, mit Flaschenetiketten belasteten Tauchbäder (6, 7) mit entgegengesetzter Hauptförderrichtung (28) durchläuft, wobei die abgeschiedenen Flaschenetiketten an zentraler Stelle (31) im Annäherungsbereich (30) der beiden Siebbänder (18, 19) abwerfbar sind.

3. Etikettenabscheider nach einem der vorhergehenden Ansprüche, **dadurch gekennzeichnet, daß** die Siebbänder (18, 19) und die Abscheidungsbereiche in seitlich neben den Tauchbädern (5, 6, 7) vorgesehenen Seitenkammern (14, 15, 16) angeordnet sind, die in Hauptdurchlaufrichtung (4) aufeinanderfolgen.

4. Etikettenabscheider nach Anspruch 3, **dadurch gekennzeichnet, daß** sich die Seitenkammern (14, 15, 16) in vertikaler Richtung vom Austritt der mit abgespülten Etiketten durchsetzten Lauge bis zum oberen Rand der Tauchbäder (5, 6, 7) erstrecken, daß das jeweilige Siebband (18, 19) in die Seitenkammern (14, 15, 16) muldenförmig eintaucht und beim übergang von einer Seitenkammer (16) zur in Hauptförderrichtung (28) nächsten (15) über die angrenzenden Kammerwände (29) verläuft.

5. Etikettenabscheider nach Anspruch 4, **dadurch gekennzeichnet, daß** der freie Zulauf der etikettenbelasteten Reinigungsflüssigkeit von oben auf den muldenförmigen Abschnitt des jeweiligen Siebbandes (18, 19) erfolgt und die etikettenfreie Reinigungsflüssigkeit unterhalb des jeweiligen Siebbandes (18, 19) mittels einer Pumpe (23) in das Tauchbad (5, 6, 7) zurückgeführt wird.

6. Etikettenabscheider nach einem der vorhergehenden Ansprüche, **dadurch gekennzeichnet, daß** die zentrale Abwurfstelle (31) mit einer oder zwei rotierenden Bürsten (32, 33) zum Ablösen der Flaschenetiketten von den Siebbändern (18, 19), einem gemeinsamen Fallschacht (34) und einem gemeinsamen Sammelbehälter oder Etikettenpresse (35) versehen ist.

## Claims

1. A label separator for bottle cleaning machines, with which the bottles to be cleaned are transported by way of transport devices (3) in the main passage direction (4) of the cleaning machines and are immersed in immersion baths (5, 6, 7) which are filled with cleaning fluid and are arranged in succession and in which the bottle labels are detached and for separation from the respective cleaning fluids are rinsed onto moveable travelling screens (18, 19) which retain the bottle labels and convey them out of the separating regions, wherein at least one of the travelling screens (18, 19) is arranged with the main conveying direction (27, 28) running essentially in the same direction or in the opposite directions to the main passage direction (4) of the cleaning machine and covers the separating regions of at least two immersion baths (5, 6, 7), wherein the separated bottle labels may be ejected from the travelling screen or travelling screens (18, 19) at a central location (31), **characterised in that** the travelling screen (19) is formed running through the separating regions of all immersion baths (5. 6, 7) which are essentially burdened with bottle labels, wherein the separated bottle labels may be ejected at a central location in the region of the first immersion bath (5).

2. A label separator according to claim 1, **characterised in that** two travelling screens (18, 19) running in opposite directions are provided, of which a first travelling screen (18) runs through the separating region of the first immersion bath (5) which is burdened the most with bottle labels with a main conveying direction (27) running essentially in the same direction as the main passage direction (4) of the cleaning machine, and a second travelling screen (19) runs through the separating regions of the remaining immersion baths (6, 7) burdened with bottle labels with an opposite main conveying direction (28), wherein the separated bottle labels may be ejected at a central location (31) in the approach region (30) of both travelling screens (18, 19).

3. A label separator according to one of the preceding claims, **characterised in that** the travelling screens (18, 19) and the separating regions are arranged in side-chambers (14, 15, 16) which are provided laterally next to the immersion baths (5, 6, 7) and which are arranged in succession in the main passage direction (4).

4. A label separator according to claim 3, **characterised in that** that the side-chambers (14, 15, 16) extend in the vertical direction from the exit of the caustic solution which is riddled with rinsed-off labels up to the upper edge of the immersion baths (5, 6, 7), that the respective travelling screen (18, 19) immerses into the side-chambers in a trough-like manner and on transition from one side-chamber (16) to the next (15) in the main conveying direction (28) runs over the adjacent chamber walls (29).

5. A label separator according to claim 4, **characterised in that** free supply of the cleaning fluid burdened with labels is effected from above onto the trough-like section of the respective travelling screen (18, 19) and the cleaning fluid free of labels is led back into the immersion bath (5, 6, 7) below the respective travelling screen (18, 19) by way of a pump (23).

6. A label separator according to one of the preceding claims, **characterised in that** the central ejection location (31) with one or two rotating brushes (32, 33) for detaching the bottle labels from the travelling screens (18, 19) is provided with a common drop shaft (34) and a common collection container or label press (35).

## Revendications

1. Séparateur d'étiquettes pour des machines de nettoyage de bouteilles dans lesquelles les bouteilles à nettoyer sont transportées par des dispositifs de transport (3) dans la direction principale de défilement (4) des machines de nettoyage et sont immergées dans des bains (5, 6, 7) successifs, remplis de liquide de nettoyage, dans lesquels les étiquettes de bouteilles se détachent et sont évacuées par rinçage pour être séparées des liquides de nettoyage respectifs par des toiles perforées (18, 19) qui retiennent les étiquettes à bouteilles et les évacuent des zones de séparation,
au moins l'une des toiles perforées (18, 19) ayant sa direction principale de transfert (27, 28) essentiellement dans le même sens ou dans le sens opposé de la direction principale de passage (4) dans la machine de nettoyage, en entourant les zones de séparation d'au moins deux bains (5, 6, 7),
les étiquettes séparées étant éjectées en un point central (31) de la ou des toile(s) perforée(s) (18, 19),
**caractérisé en ce que**
la toile perforée (19) est réalisée de façon à traverser les zones de séparation de tous les bains (5, 6, 7) essentiellement chargés d'étiquettes à bouteilles,
les étiquettes à bouteilles une fois séparées étant éjectées au point central dans la zone du premier bain (5).

2. Séparateur d'étiquettes selon la revendication 1,
**caractérisé en ce que**
deux toiles perforées (18, 19) circulent en sens opposé, dont une première toile perforée (18) traverse la zone de séparation du premier bain (5) le plus chargé en étiquettes, sa direction principale de transfert (27) étant essentiellement dans le même sens que la direction principale de passage (4) de la machine de nettoyage, et une seconde toile perforée (19) traverse les zones de séparation des autres bains (6, 7) chargés étiquettes, selon une direction opposée à la direction principale de transfert (28),
les étiquettes à bouteilles, séparées étant éjectées en un point central (31) dans la zone de rapprochement (30) des deux toiles perforées (18, 19).

3. Séparateur d'étiquettes selon l'une des revendications précédentes,
**caractérisé en ce que**
les toiles perforées (18, 19) et les zones de séparation sont prévues dans des chambres latérales (14, 15, 16) prévues à coté des bains (5, 6), ces chambres latérales se suivant dans le sens principal de passage (4).

4. Séparateur d'étiquettes selon la revendication 3,
**caractérisé en ce que**
les chambres latérales (14, 15, 16) s'étendent dans la direction verticale, de la sortie de la lessive, évacuée, chargée d'étiquettes, jusqu'au bord supérieur des bains (5, 6, 7),
la toile perforée (18, 19) respective pénétre dans les chambres latérales (14, 15, 16) et au passage d'une chambre latérale (16) à la chambre suivante (15) dans la direction principale de transfert (28), la toile perforée passe par-dessus les cloisons de chambre (29) adjacentes.

5. Séparateur d'étiquettes selon la revendication 4,
**caractérisé en ce que**
l'alimentation libre du liquide de nettoyage non chargé d'étiquettes se fait par le dessus sur le segment en forme de goulotte de la toile perforée (18, 19) respective et le liquide de nettoyage séparé des étiquettes revient en dessous de la toile perforée (18, 19) respective par une pompe (23) qui le reconduit dans le bain (5, 6, 7).

6. Séparateur d'étiquettes selon l'une des revendications précédentes,
**caractérisé en ce que**
le point d'éjection centrale (31) est équipé d'une ou de deux brosses rotatives (32, 33) pour détacher les étiquettes de bouteilles des toiles perforées (18, 19), ou d'une trémie commune (34) et d'un réservoir collecteur commun ou d'une presse à étiquettes (35) commune.
